# EUROPÄISCHE PATENTSCHRIFT

(11) **EP 2 563 983 B1**
(45) Veröffentlichungstag und Bekanntmachung des Hinweises auf die Patenterteilung: **05.03.2014**
(21) Anmeldenummer: 11700734.4
(22) Anmeldetag: 12.01.2011
(51) Int. Cl.: E04B 1/41

(54) **Montageschiene**
Mounting rail
Rail de montage

(30) Priorität: 29.04.2010 DE 102010028349
(43) Veröffentlichungstag der Anmeldung: 06.03.2013
(73) Patentinhaber: HILTI Aktiengesellschaft, 9494 Schaan (LI)
(72) Erfinder: HEUDORFER, Markus, A-6890 Lustenau (AT); SANDER, Bernhard, 81379 München (DE); BASCHE, Holger, A-6812 Meiningen (AT); WINKLER, Bernhard, A-6800 Feldkirch (AT); NOVOKSHANOV, Denis, D-52074 Aachen (DE)
(86) Internationale Anmeldenummer: PCT/EP2011/050317
(87) Internationale Veröffentlichungsnummer: WO 2011/134680

(56) Entgegenhaltungen:
- DE-A1- 2 602 164
- DE-U1-202009 012 533
- US-A- 2 629 467
- US-A- 4 700 923

## Beschreibung

Die vorliegende Erfindung betrifft eine Montageschiene gemäß dem Oberbegriff des Anspruches 1 und ein Bauwerk oder eine Bauwerkskomponente gemäß dem Oberbegriff des Anspruches 12.

Ankerschienen oder Montageschienen werden in der Bautechnik in Beton eingegossen oder eingebettet, so dass lediglich eine Oberseite oder ein Außenbereich eines Tragprofiles der Montageschiene frei zugänglich ist. Die Montageschiene leitet die in sie eingetragenen Kräfte durch einen Kontakt bzw. eine Verbindung mit dem umgebenden Beton in den Beton ein. Die Montageschiene weist dabei im Allgemeinen rückwärtig Anker auf. Zentrisch angreifende Kräfte werden dabei im Allgemeinen im Wesentlichen von den Ankern in den Beton eingeleitet. An der Ankerschiene angreifende Querkräfte werden von seitlichen Schenkeln des Tragprofils der Montageschiene in den Beton eingeleitet. Bei großen Querkräften kommt es zu Rissen und damit verbunden zu einer Bruchscholle an dem Beton. Die Risse breiten sich unter verschiedenen Winkeln im Beton aus, wobei mit dem Winkel das Volumen der ausgebrochenen Bruchscholle und damit verbunden die Auszugskraft steigt. Es tritt somit bei Querkräften ein relativ frühres Versagen der Montageschiene aufgrund eines flachen Risses bzw. einer kleinen Bruchscholle auf.

Aus der DE 101 25 970 A ist eine Montageschiene bekannt, welche zwei in Längsrichtung verlaufende Halbschienen aufweist, die miteinander verbunden sind. Die Halbschienen sind dabei mittels Verbinder miteinander verbunden, wobei die Verbinder vorzugsweise als Klemmverbinder ausgebildet sind. Die Montageschiene ist zum Einbetonieren in eine Decke oder eine Wand eines Gebäudes vorgesehen.

Die DE 35 31 998 A1 zeigt eine in Beton einbettbare, im Querschnitt als C-Profil gestaltete Ankerschiene mit am Schienenrücken vorstehenden Ankern in Form von mindestens im Endbereich mit Gewinde ausgestatteten Bolzen, auf welches Gewinde die Muttern aufgeschraubt sind, welche die Ankerflügel bilden, wobei die einseitige Aufschraubstellung der Mutter blockiert ist.

Die DE 26 02 164 A1 beschreibt eine Ankerschiene, bei der Anerkelemente auf zwei gegenüberliegenden Längsseiten der Schiene angeordnet sind, so dass die Ankerelemente die Schiene teilweise abdecken.

Die US 4,700,923 beschreibt I-Träger, die so in Beton eingegossen werden, dass um die Träger herum betonfreie Ausnhemungen gebildet sind.

Die Aufgabe der vorliegenden Erfindung besteht darin, eine Montageschiene zur Verfügung zu stellen, bei dem eine mögliche Bruchscholle groß ist, so dass von der Montageschiene große Kräfte aufgenommen werden können, und weiter darin, ein Bauwerk oder eine Bauwerkskomponente mit solch einer Montageschiene anzugeben.

Diese Aufgabe wird gelöst mit einer Montageschiene zum Einbetten in einen erhärtbaren Baustoff, z. B. Beton, mit einem Tragprofil und vorzugsweise einem Mittel zum Befestigen wenigstens eines Anbauteiles an der Montageschiene, so dass das Tragprofil außenseitig an einem Einbettbereich eine unmittelbare Verbindung mit dem erhärtbaren Baustoff aufweist, wobei an dem Tragprofil außenseitig an dem Einbettbereich eine Auflage befestigt ist, so dass das Tragprofil außenseitig an dem Einbettbereich teilweise keinen unmittelbaren Kontakt mit dem erhärtbaren Baustoff aufweist, wobei die Auflage kompressibel ist und aus Schaumstoff oder einem Gewebe aus Kunststoff gebildet ist.

Die kompressible, vorzugsweise elastische, Auflage verhindert im Wesentlichen die Übertragung von Kräften von dem Tragprofil auf den Beton im Bereich der Auflage. Die Auflage ist dabei vorzugsweise an einem Endabschnitt des Tragprofiles im Bereich des Außenbereiches angeordnet, so dass dadurch die in den Baustoff einzuleitenden Kräfte, insbesondere Querkräfte, außerhalb der Oberfläche des Baustoffes in den erhärtbaren Baustoff in tieferen Schichten einleitbar sind. Eine Resultierende aus den in die Montageschiene eingeleiteten Kräften tritt damit in tieferen Baustoffschichten auf, so dass dadurch eine Bruchscholle mit einem größeren Volumen erreicht werden kann und in die Montageschiene damit größere Kräfte, insbesondere Querkräfte, eingeleitet werden können, ohne dass ein Versagen oder ein Bruch des erhärtbaren Baustoffes eintritt.

In einer weiteren Ausgestaltung ist der erhärtbare Baustoff Mörtel oder ein, vorzugsweise mineralischer, Zuschlag, z. B. Kies oder Sand, mit einem Bindemittel, z. B. Zement oder Bitumen.

In einer zusätzlichen Ausgestaltung endet die Auflage oberseitig an einem Außenbereich der Tragschiene oder mit einem Abstand von weniger als 5 cm, 3 cm oder 1 cm zu dem Außenbereich des Tragprofiles. Dadurch werden die von der Montageschiene aufgenommenen Kräfte in dem Beton im Wesentlichen in tieferen Schichten des Baustoffes eingeleitet, so dass dadurch eine Resultierende aus den von der Montageschiene aufgenommenen Kräften im Wesentlichen in tieferen Schichten des Baustoffes auftritt und dadurch eine größere Bruchscholle bedingt ist.

Insbesondere ist die Auflage stoffschlüssig, insbesondere mittels eines Klebstoffes, an dem Tragprofil befestigt und/oder die Auflage ist mehrteilig.

In einer weiteren Ausgestaltung ist die Auflage außenseitig an dem Einbettbereich des Tragprofiles nur teilweise ausgebildet, so dass das Tragprofil nur teilweise keinen unmittelbaren Kontakt mit dem erhärtbaren Baustoff aufweist.

In einer ergänzenden Ausführungsform ist die Auflage in Richtung einer Längsachse der Montageschiene nur teilweise oder vollständig ausgebildet und/oder die Auflage ist senkrecht zu der Längsachse der Montageschiene nur teilweise oder vollständig ausgebildet und/oder der Einbettbereich weist in einer Richtung parallel zu der Längsachse eine Verbindung und keine Verbindung zu dem erhärtbaren Baustoff auf und/oder der Einbettbereich weist in einer Richtung senkrecht zu der Längsachse eine Verbindung und keine Verbindung zu dem erhärtbaren Baustoff auf.

Vorzugsweise ist die Auflage außenseitig am Einbettbereich der Montageschiene streifenförmig angeordnet.

Erfindungsgemäß ist die Auflage wenigstens teilweise, insbesondere vollständig, aus Schaumstoff, vorzugsweise Styropor, oder einem Gewebe aus Kunststoff gebildet.

Zweckmäßig ist das Tragprofil im Querschnitt im Wesentlichen C-förmig ausgebildet und/oder das Mittel umfasst zum Befestigen von Anbauteilen wenigstens einen Bolzen, Schraube, z. B. eine Hakenkopfschraube, eine Nut, einen Schlitz oder einen von dem Tragprofil umschlossenen Innenraum mit einer Öffnung als Nut oder Schlitz.

In einer weiteren Ausführungsform weist die Montageschiene wenigstens einen, vorzugsweise mehrere, Anker zum Einbetten in den erhärtbaren Baustoff auf und vorzugsweise ist der wenigstens eine Anker an dem Tragprofil befestigt.

Insbesondere ist der wenigstens eine Anker im Wesentlichen senkrecht zu einer Streifenachse der als Streifen ausgebildeten Auflage ausgerichtet und/oder ist senkrecht zu der Längsachse der Montageschiene ausgerichtet.

In einer weiteren Ausgestaltung weist das Tragprofil eine oder zwei Schrägschenkel auf, die in einem spitzen Winkel, insbesondere mit einem Winkel zwischen 20° und 70°, zu einer Zentralebene ausgerichtet sind, wobei die Zentralebene senkrecht auf einer von der Öffnung aufgespannten Öffnungsebene steht und vorzugsweise die Längsachse der Montageschiene schneidet. Aufgrund der geneigten Schrägschenkel kann die von der Montageschiene aufgenommene Last in tiefere Schichten des Baustoffes eingeleitet werden, so dass damit eine weitere Vergrößerung der Bruchscholle verbunden ist und damit die von der Montageschiene aufnehmbaren Lasten bzw. Kräfte, insbesondere Querkräfte, weiter erhöht werden können.

In einer ergänzenden Variante besteht die Montageschiene, insbesondere das Tragprofil, wenigstens teilweise, insbesondere vollständig, aus Metall, z. B. Eisen, Stahl oder Aluminium, und/oder aus Kunststoff

Es kann ein Verfahren zum Einbetten einer in dieser Schutzrechtsanmeldung beschriebenen Montageschiene in einen erhärtbaren Baustoff, z. B. Beton oder Mörtel, vorgesehen sein, mit den Schritten: Anordnen der Montagschiene mit einem Tragprofil an der einzubettenden Stelle, Einbringen eines erhärtbaren Baustoffes in einen von einer Schalung begrenzten Raum, so dass das Tragprofil mit dem erhärtbaren Baustoff in Verbindung gebracht wird, Erhärten des Baustoffes, wobei der Baustoff dahingehend in den Raum eingebracht und vorzugsweise aus dem Raum entfernt wird, dass außenseitig an einem Einbettbereich des Tragprofiles der Baustoff nur teilweise, insbesondere unmittelbar, mit dem Tragprofil in Verbindung steht.

In einer Variante wird vor dem Anordnen der Montageschiene am Einbettbereich des Tragprofiles eine, vorzugsweise kompressible, Auflage befestigt. Aufgrund des Befestigens der Auflage an dem Tragprofil tritt im Bereich der Auflage der eingebrachte Baustoff nicht in unmittelbaren Kontakt oder Verbindung zu dem Tragprofil. Dadurch werden nach dem Erhärten des Betons von der Tragschiene im Bereich der Auflagen im Wesentlichen keine Kräfte in den Baustoff eingeleitet.

In einer weiteren Ausgestaltung werden vor dem Einbringen des Baustoffes am Einbettbereich des Tragprofiles teilweise Füllkörper angelegt und nach dem Einbringen und/oder Erhärten des Baustoffes werden die Füllkörper entfernt, so dass eine Ausnehmung zwischen dem Tragprofil und dem Baustoff gebildet wird und/oder nach dem Einbringen oder Erhärten des Baustoffes wird der Baustoff im Bereich des Tragprofiles teilweise entfernt, so dass eine Ausnehmung zwischen dem Tragprofil und dem Baustoff gebildet wird und/oder die Montageschiene wird dahingehend, insbesondere zu hoch, an der einzubettenden Stelle angeordnet, dass nach dem Einbringen des Baustoffes der Einbettbereich des Tragprofiles nur teilweise, insbesondere nur in einem unteren Bereich, mit dem Baustoff in Verbindung steht.

Die Erfindung umfasst auch ein Bauwerk oder eine Komponente, z. B. Wand oder Decke, des Bauwerkes aus einem erhärtbaren Baustoff mit einer in den Baustoff eingebetteten Montageschiene, wobei die Montageschiene als eine erfindungsgemäße Montageschiene ausgebildet ist. Das Bauwerk oder die Komponente des Bauwerkes kann mit einem in dieser Schutzrechtsanmeldung beschriebenen Verfahren hergestellt sein.

Im Nachfolgenden werden Ausführungsbeispiele der Erfindung unter Bezugnahme auf die beigefügten Zeichnungen näher beschrieben. Es zeigt:
- Fig. 1: einen Querschnitt einer aus dem Stand der Technik bekannten in Beton eingebetteten Montageschiene,
- Fig. 2: einen Querschnitt einer in Beton eingebetteten Montageschiene in einem ersten Ausführungsbeispiel,
- Fig. 3: einen Querschnitt der Montageschiene gemäß Fig. 2,
- Fig. 4: einen Querschnitt der Montageschiene in einem zweiten Ausführungsbeispiel,
- Fig. 5: eine Seitenansicht der Montageschiene gemäß Fig. 3 oder 4,
- Fig. 6: eine Seitenansicht der Montageschiene gemäß Fig. 3 oder 4,
- Fig. 7: einen Querschnitt der Montageschiene in einem dritten Ausführungsbeispiel,
- Fig. 8: einen Querschnitt der Montageschiene in einem vierten Ausführungsbeispiel,
- Fig. 9: einen Querschnitt der Montageschiene in einem fünften Ausführungsbeispiel,
- Fig. 10: einen Querschnitt der in Beton eingebetteten Montageschiene mit einer Ausnehmung an einem Einbettbereich und
- Fig. 11: einen Querschnitt einer in Beton eingebetteten Montageschiene mit einer Teileinbettung mit Beton an dem Einbettbereich.

In Fig. 1 ist eine aus dem Stand der Technik bekannte Montageschiene 1 oder Ankerschiene 1 dargestellt. Die Montageschiene 1 besteht aus einem Tragprofil 2 aus Metall, insbesondere Stahl oder Aluminium. An einem unteren, in Fig. 1 horizontal ausgerichtetem Schenkel des Tragprofiles 2 ist ein Anker 15 befestigt. Neben dem oben beschriebenen horizontal ausgerichteten Schenkel des Tragprofiles 2 weist das Tragprofil 2 auch zwei vertikal ausgerichtete Schenkel auf. Am oberen Ende der vertikal ausgerichteten Schenkel des Tragprofiles 2 sind zwei horizontal ausgerichtete Streifenschenkel 22 vorhanden. Die Schenkel und der Streifenschenkel 22 des Tragprofiles 2 sind dabei im Wesentlichen rechteckförmig zueinander ausgerichtet. Außenseitig stehen der untere im Wesentlichen horizontal ausgerichtete Schenkel und die beiden vertikal ausgerichteten Schenkel des Tragprofiles 2 an einem Einbettbereich 6 in unmittelbarer Verbindung mit Beton 5 als erhärtbaren Baustoff 4, z. B. als Wand eines Bauwerkes. Damit stellen diese Schenkel außenseitig den Einbettbereich 6 des Tragprofiles 2 zur Verfügung. Die beiden Streifenschenkel 22 stehen an der Oberseite 7 nicht mit dem Beton 5 in Verbindung, d. h. bilden einen Außenbereich 7 oder eine Oberseite 7 des Tragprofiles 2. Das Tragprofil 2 schließt einen Innenraum 17 ein. In dem Innenraum 17 kann eine Hammerkopft- oder Hakenkopfschraube 18 als Mittel 3 zum Befestigen von nicht dargestellten Anbauteilen fixiert werden.

Dadurch ist es möglich, dass von der Montageschiene 1 eine Last L, welche in Fig. 1 mit einem Pfeil dargestellt ist, aufgenommen werden kann. Die Last L kann dabei - wie in Fig. 1 dargestellt - in horizontaler Richtung angreifen; die Last L kann aber auch als horizontale Komponente einer unter einem Winkel von 0° bis 90° angreifenden Last bzw. Kraft verstanden werden. Dies führt zu einer Resultierenden R als resultierenden Kraft in dem Beton 5. Die Resultierende R bzw. die an dem rechten vertikal ausgerichteten Schenkel des Tragprofiles 2 auf den Beton 5 wirkenden Kräfte werden dabei auch am oberen Betonrand in den Beton 5 eingeleitet, so dass aufgrund der sich ausbreitenden Risse 19 eine Bruchscholle 20 entsteht. Damit können von der Montageschiene 1 nur geringe Kräfte, insbesondere Querkräfte, in den Beton 5 eingeleitet werden.

In den Fig. 2 bis 11 ist eine erfindungsgemäße Montageschiene 1 dargestellt. Die in Fig. 2 dargestellte, in den Beton 5 eingebettete Montageschiene 1 ist im Wesentlichen wie die in Fig. 1 aus dem Stand der Technik bekannte Montageschiene 1 aufgebaut, wobei jedoch das Tragprofil 2 eine andere Geometrie aufweist und ferner an dem Tragprofil 2 kompressible, vorzugsweise elastische, Auflagen 8 befestigt sind. Das Tragprofil 2 weist einen horizontal ausgerichteten Schenkel mit daran angeordneten Ankern 15 auf. An diesen, horizontal ausgerichteten Schenkel des Tragprofiles 2 schließen zwei Schrägschenkel 16 an und an die Schrägschenkel 16 schließen sich zwei vertikal ausgerichtete Schenkel des Tragprofiles 2 wiederum an. In analoger Weise zu dem Tragprofil 2 in Fig. 1 schließen sich an diese beiden vertikal ausgerichteten Schenkel des Tragprofiles 2 jeweils zwei Streifenschenkel 22 an der Oberseite 7 des Tragprofiles 2 an. An den beiden vertikal ausgerichteten Schenkeln des Tragprofiles 2 sind außenseitig am Einbettbereich 6 die kompressiblen Auflagen 8 angeklebt. Die Auflagen 8 sind dabei streifenförmig ausgebildet und weisen als Schaumstoffstreifen aus Kunststoff eine Höhe von 0,5 mm bis 10 mm, vorzugsweise von 1,5 mm bis 5 mm auf. Die Dicke der Auflage 8 liegt dabei insbesondere in einem Bereich zwischen 0,1 mm und 10 mm. Die Länge der streifenförmigen Auflage 8 entspricht dabei der Länge des Tragprofiles 2 (Fig. 5). Abweichend hiervon kann die Auflage 8 auch in seiner Längsausdehnung, d. h. in einer Ausdehnung senkrecht zu der Zeichenebene von Fig. 2, oder in Richtung einer Längsachse 9 der Montageschiene 1 nur abschnittsweise ausgebildet sein (Fig. 6). Beim Aufbringen der Last L als Querkraft auf das Tragprofil 2 wird aufgrund der leichten Verformbarkeit der Auflage 8 von dem Tragprofil 2 im Bereich der Auflage 8 im Wesentlichen keine Kraft in den Beton 5 eingeleitet. Dadurch wird die von dem Tragprofil 2 aufgenommene Last L in den Beton 5 als Resultierende R im Wesentlichen von dem geneigten Schrägschenkel 16 in den Beton 5 eingeleitet. Die Resultierende R an dem Schrägschenkel 16 ist dabei im Gegensatz zu der Resultierenden R im Stand der Technik gemäß Fig. 1 nicht horizontal, sondern nach unten geneigt ausgerichtet, so dass dadurch auch die Risse 19 bei einem möglichen Versagen des Betons 5 nicht flach im Beton verlaufen sondern geneigt mit einem Winkel von ungefähr 45° zu einer Horizontalen ausgerichtet sind (Fig. 2). Hierdurch wird die Bruchfläche und damit das Volumen der Bruchscholle vergrößert, was zu einer Anhebung der Auszugskraft führt. Weitere auf den Baustoff 5 wirkende Resultierende R sind in Fig. 2 nicht dargestellt, jedoch erforderlich damit ein geschlossenes Kraftdiagramm, z. B. ein Kraftdreieck, für ein Kräftegleichgewicht entsteht; diese nicht dargestellte(n) Resultierende(n) R, welche z. B. der Anker 15 in den Baustoff 4 einleitet, haben jedoch auf die Größe der Bruchscholle 20 im Wesentlichen keine Wirkung. Somit vergrößert sich die Bruchscholle 20 des Betons 5 bei einem möglichen Versagen, so dass dadurch aufgrund der großen Bruchscholle 20 von dem Tragprofil 2 größere Lasten L aufgenommen werden können. Die von dem Tragprofil 2 in den Beton 5 eingeleiteten Kräfte als Resultierende R werden somit im Wesentlichen unterhalb eines oberseitennahen Bereiches des Betons 5 in tieferen Schichten des Betons 5 geneigt eingeleitet. Dadurch kann die Bruchlast des Betons 5 erhöht werden und damit insgesamt die Tragfähigkeit der Montageschiene 1 vergrößert werden.

Die Geometrie des Tragprofils 2 der in Fig. 2 dargestellten Montageschiene 1 weist zwischen den beiden Streifenschenkeln 22 eine Öffnung 12 auf. Die Öffnung 12 spannt dabei eine Öffnungsebene 13 auf. Die Öffnung 12 ist dabei als Nut 11 oder als Schlitz 10 ausgebildet und senkrecht auf der Öffnungsebene 13 steht eine Zentralebene 14, welche auch die Längsachse 9 des Tragprofiles 2 schneidet. Die Längsachse 9 des Tragprofiles 2 bzw. der Montageschiene 1 steht dabei senkrecht auf der Zeichenebene von Fig. 2. Die beiden Schrägschenkel 16 sind dabei in einem Winkel von ungefähr 45° zu der Zentralebene 14 ausgerichtet.

Der Beton 5 steht lediglich an dem unteren vertikal ausgerichteten Schenkel des Tragprofiles 2 und an den beiden Schrägschenkeln 16 in unmittelbarem Kontakt am Einbettbereich 6 mit dem Tragprofil 2. Am oberen vertikal ausgerichteten Schenkel des Tragprofiles 2 besteht keine unmittelbare Verbindung zwischen dem Tragprofil 2 und dem Beton 5, weil zwischen dem Tragprofil 2, d. h. dem vertikalen Schenkel des Tragprofiles 2, und dem Beton 5 die Auflage 8 angeordnet ist.

In Fig. 3 ist das in Fig. 2 dargestellte Tragprofil 2 bzw. die Montageschiene 1 ohne der Einbettung in den Beton 5 dargestellt und in der gleichen Weise ist in Fig. 4 ein zweites Ausführungsbeispiel der Montageschiene 1 ohne Einbettung in den Beton 5 abgebildet. In den Fig. 5 und 6 sind dabei Seitenansichten der Montageschienen 1 gemäß dem ersten Ausführungsbeispiel in Fig. 2 und 3 und dem zweiten Ausführungsbeispiel in Fig. 4 abgebildet. Die in den Fig. 3 und 4 dargestellten Montageschienen 1 stellen somit einen Schnitt senkrecht zu der Zeichenebene von Fig. 5 und 6 dar. In den in den Fig. 5 und 6 dargestellten Seitenansichten der Montageschiene 1 ist in Fig. 5 die streifenförmige Auflage 8 als durchgehender Streifen ausgebildet, so dass die Länge des Streifens als Auflage 8 der Länge des Tragprofiles 2 entspricht und damit die Auflage in Richtung der Längsachse 9 der Montageschiene 1 vollständig ausgebildet ist. In Fig. 6 ist die Auflage 8 lediglich abschnittsweise in Richtung der Längsachse 9 an dem Tragprofil 2 ausgebildet, so dass die Auflage 8 in Richtung der Längsachse 9 nur teilweise vorhanden ist. Darüber hinaus ist in einer Umfangsrichtung an dem Einbettbereich 6 des Tragprofiles 2 oder senkrecht zu der Längsachse 9 der Montageschiene 1 in Fig. 5 und 6 bzw. in Fig. 3 und 4 die Auflage 8 nur teilweise ausgebildet.

In Fig. 7 ist die Montageschiene 1 in einem dritten Ausführungsbeispiel als Querschnitt dargestellt. Die Geometrie des Tragprofiles 2 ist dabei im Wesentlichen rechteckförmig ausgebildet mit einem unteren horizontal ausgerichteten Schenkel, zwei vertikal ausgerichteten Schenkeln und zwei Streifenschenkel 22 an der Öffnung 12. An den beiden vertikal ausgerichteten Schenkeln des Tragprofiles 2 sind außenseitig am Einbettbereich 6 des Tragprofiles 2 die Auflagen 8 befestigt. Bezüglich des vertikalen Schenkels des Tragprofiles 2 ist dabei die Auflage 8 an dem vertikalen Schenkel des Tragprofiles 2 in einer Richtung senkrecht zu der Längsachse 9 der Montageschiene 1 vollständig ausgebildet.

Das vierte in Fig. 8 abgebildete Ausführungsbeispiel der Montageschiene 1 unterscheidet sich von dem dritten Ausführungsbeispiel gemäß Fig. 7 dadurch, dass an den beiden vertikalen Schenkeln des Tragprofiles 2 die Auflagen 8 lediglich an der unteren Hälfte der vertikalen Schenkel des Tragprofiles 2 festgeklebt sind. Damit sind die Auflagen 8 bezüglich der vertikalen Schenkel des Tragprofiles 2 im vierten Ausführungsbeispiel senkrecht zu der Längsachse 9 der Montageschiene 1 nur teilweise ausgebildet. Die Ausdehnung der Auflagen 8 gemäß den in Fig. 7 und 8 dargestellten dritten und vierten Ausführungsbeispiel der Montageschiene 1 kann dabei senkrecht zu der Zeichenebene von Fig. 1, d. h. in einer Richtung parallel zu der Längsachse 9 der Montageschiene 1 vollständig oder nur teilweise ausgebildet sein, d. h. in analoger Weise zu der Ausführung der Auflage 8 in den Abbildungen 5 und 6.

In Fig. 9 ist ein fünftes Ausführungsbeispiel der Montageschiene 1 dargestellt. In dem in Fig. 9 dargestellten fünften Ausführungsbeispiel der Montageschiene 1 weist die Auflage 8 dabei eine unterschiedliche Dicke auf, so dass die Auflage 8 keilförmig am Beton 5 endet. Die Auflage 8 weist dabei an der Oberseite 7 der Montageschiene 1 eine größere Dicke auf als am unteren Ende der Auflage 8 am Beginn des Schrägschenkels 16 des Tragprofiles 2.

In Fig. 10 ist ein Querschnitt einer in Beton 5 eingebetteten Montageschiene 1 mit einer Ausnehmung 21 des Betons 5 an der Oberseite des Betons 5 dargestellt. Bei der Herstellung des Bauwerkes mit der Montageschiene 1 und dem erhärtbaren Baustoff 4 als Beton 5 wird zunächst die Montageschiene 1 an der einzubettenden Stelle angeordnet, beispielsweise entsprechend an einer Schalung befestigt. Anschließend wird in den von der Schalung eingeschlossenen Raum der Beton 5 eingebracht. Nach dem Einbringen des Betons 5 und der damit verbundenen Verbindung des Betons 5 mit dem gesamten Einbettbereich 6 des Tragprofiles 2 wird an den beiden vertikal ausgerichteten Schenkeln des Tragprofiles 2 der Beton 5 wieder entfernt, so dass sich die streifenförmige Ausnehmung 21 ausbildet und damit die beiden vertikalen Schenkel des Tragprofiles 2 nicht mehr in Verbindung mit dem Beton 5 stehen. Das Entfernen des Betons 5 kann dabei während oder nach dem Aushärten des Betons 5 durchgeführt werden. Das Herausarbeiten des Betons 5 an den Ausnehmungen 21 kann dabei beispielsweise schleifend mit einem Diamantwerkzeug, mit einer Fräse, bohrend, meißelnd oder durch eine Kombination der genannten Verfahren durchgeführt werden. Die Breite des Schlitzes liegt dabei in einem Bereich zwischen 0,5 mm und 20 mm, vorzugsweise im Bereich zwischen 1,5 mm und 5 mm. Die Höhe des Schlitzes, nämlich der Ausnehmung 21, entspricht dabei der Höhe des vertikalen Schenkels des Tragprofiles 2. Die Ausdehnung der Ausnehmung 21 senkrecht zu der Zeichenebene von Fig. 1 kann dabei entweder vollständig durchlaufend sein oder die Ausnehmung 21 ist an dem vertikalen Schenkel des Tragprofiles 2 senkrecht zu der Zeichenebene von Fig. 10, d. h. in einer Richtung parallel zu der Längsachse 9 des Tragprofiles 2, nur teilweise ausgebildet.

Abweichend von der oben beschriebenen Herstellungsweise für die Ausnehmung 21 kann die Ausnehmung 21 auch dadurch hergestellt werden, dass während des Einbringens des Betons 5 an den beiden vertikalen Schenkeln des Tragprofiles 2 ein nicht dargestellter Füllkörper angeordnet ist. Der Füllkörper kann dabei auch auf den vertikalen Schenkel des Tragprofiles 2 mittels Kleben befestigt sein. Nach dem Einbringen des Betons und dem teilweise oder vollständigen Erhärten des Betons 5 wird der nicht dargestellte Füllkörper wieder entfernt, so dass an dem Einbettbereich 6 des Tragprofiles 2 im Bereich der beiden vertikalen Schenkel die streifenförmige Ausnehmung 21 wiederum vorhanden ist. Auch auf diese Weise kann erreicht werden, dass am Tragprofil 2 in analoger Weise zu der Darstellung in Fig. 2 die Resultierende R aus der Last L in tieferen Schichten des Betons 5 geneigt nach unten in den Beton 5 eingeleitet wird. Dies bedingt eine große Bruchscholle 20 und von der Montageschiene 1 können große Lasten L, insbesondere Querkräfte, aufgenommen werden bei einer randnahen Einbindung der Montageschiene 1 in den Beton 5 bezüglich der Querkräfte.

In Fig.11 ist ein weiteres Ausführungsbeispiel zur Einbettung der Montageschiene 1 in den Beton 5 dargestellt. Die Montageschiene 1 ist dabei zu hoch in den Beton 5 eingebettet, so dass der Einbettbereich 6 des Tragprofiles 2 im Bereich der beiden vertikalen Schenkel des Tragprofiles 2 außerhalb des Betons 5 angeordnet ist. Damit sind lediglich die beiden Schrägschenkel 16 und der horizontal ausgerichtete Schenkel des Tragprofiles 2 in Verbindung mit dem Beton 5. Auch in dieser Ausgestaltung kann erreicht werden, dass die Resultierende R aus der Last L stärker geneigt nach unten in Richtung zu tieferen Schichten des Betons 5 in den Beton 5 eingeleitet werden kann und dadurch eine größere Bruchscholle 20 bedingt.

Die verschiedenen Ausführungsbeispiele können miteinander kombiniert werden, sofern nichts Gegenteiliges erwähnt wird und/oder soweit es sinnvoll ist.

Insgesamt betrachtet sind mit der erfindungsgemäßen Montageschiene 1 wesentliche Vorteile verbunden. Die von der Montageschiene 1 mit dem Tragprofil 2 in den Baustoff 4 eingeleiteten Kräfte als Resultierende R aufgrund der auf die Montageschiene 1 wirkende Last L wird in tiefere Schichten geneigt in den Baustoff 4 eingeleitet, so dass dadurch eine große Bruchscholle 20 erzielt werden kann. Damit können von der Montageschiene 1 größere Kräfte als Last L aufgenommen werden. Dies ist insbesondere bei einer Einbindung der Montageschiene 1 randseitig in den Baustoff 4 mit angreifenden Querkräften als Last L von Vorteil. Bei der randseitigen Einbindung der Montageschiene 1 weist der Baustoff 4 von der Montageschiene 1 in Richtung der Querkraft bzw. der Last L zum Ende des Baustoffes 4 nur eine geringe Ausdehnung auf.

## Patentansprüche

1. Montageschiene (1) zum Einbetten in einen erhärtbaren Baustoff (4), z. B. Beton (5), mit einem Tragprofil (2) und vorzugsweise einem Mittel (3) zum Befestigen wenigstens eines Anbauteiles an der Montageschiene (1), so dass das Tragprofil (2) außenseitig an einem Einbettbereich (6) eine unmittelbare Verbindung mit dem erhärtbaren Baustoff (4) aufweist,
wobei an dem Tragprofil (2) außenseitig an dem Einbettbereich (6) eine Auflage (8) befestigt ist, so dass das Tragprofil (2) außenseitig an dem Einbettbereich (6) teilweise keinen unmittelbaren Kontakt mit dem erhärtbaren Baustoff (4) aufweist,
**dadurch gekennzeichnet,**
**dass** die Auflage (8) kompressibel ist und aus Schaumstoff oder einem Gewebe aus Kunststoff gebildet ist.

2. Montageschiene nach Anspruch 1,
**dadurch gekennzeichnet, dass**
die Auflage (8) stoffschlüssig, insbesondere mittels eines Klebstoffes, an dem Tragprofil (2) befestigt ist
und/oder
die Auflage (8) mehrteilig ist.

3. Montageschiene nach Anspruch 1 oder 2,
**dadurch gekennzeichnet, dass**
die Auflage (8) außenseitig an dem Einbettbereich (6) des Tragprofiles (2) nur teilweise ausgebildet ist, so dass Tragprofil (2) nur teilweise keinen unmittelbaren Kontakt mit dem erhärtbaren Baustoff (4) aufweist.

4. Montageschiene nach Anspruch 3,
**dadurch gekennzeichnet, dass**
die Auflage (8) in Richtung einer Längsachse (9) der Montageschiene (1) nur teilweise oder vollständig ausgebildet ist und/oder
die Auflage (8) senkrecht zu der Längsachse (9) der Montageschiene (1) nur teilweise oder vollständig ausgebildet ist und/oder
der Einbettbereich (6) in einer Richtung parallel zu der Längsachse (9) eine Verbindung und keine Verbindung zu dem erhärtbaren Baustoff (4) aufweist
und/oder
der Einbettbereich (6) in einer Richtung senkrecht zu der Längsachse (9) eine Verbindung und keine Verbindung zu dem erhärtbaren Baustoff (4) aufweist.

5. Montageschiene nach einem oder mehreren der vorhergehenden Ansprüche,
**dadurch gekennzeichnet, dass**
die Auflage (8) außenseitig am Einbettbereich (6) der Montageschiene (1) streifenförmig angeordnet ist.

6. Montageschiene nach einem oder mehreren der vorhergehenden Ansprüche,
**dadurch gekennzeichnet, dass**
die Auflage (8) aus Styropor gebildet ist.

7. Montageschiene nach einem oder mehreren der vorhergehenden Ansprüche,
**dadurch gekennzeichnet, dass**
das Tragprofil (2) im Querschnitt im Wesentlichen C-förmig ausgebildet ist
und/oder
das Mittel (3) zum Befestigen von Anbauteilen wenigstens einen Bolzen, Schraube, z. B. Hakenschrauben (18), eine Nut (11), einen Schlitz (10) oder einen von dem Tragprofil (2) umschlossenen Innenraum (17) mit einer Öffnung (12) als Nut (11) oder Schlitz (10) umfasst.

8. Montageschiene nach einem oder mehreren der vorhergehenden Ansprüche,
**dadurch gekennzeichnet, dass**
die Montageschiene (1) wenigstens einen, vorzugsweise mehrere, Anker (15) zum Einbetten in den erhärtbaren Baustoff (4) aufweist und vorzugsweise der wenigstens eine Anker (15) an dem Tragprofil (2) befestigt ist.

9. Montageschiene nach Anspruch 8,
**dadurch gekennzeichnet, dass**
der wenigstens eine Anker (15) im Wesentlichen senkrecht zu der Längsachse (9) der Montageschiene (1) ausgerichtet ist.

10. Montageschiene nach einem oder mehreren der Ansprüche 7 bis 9,
**dadurch gekennzeichnet, dass**
das Tragprofil (2) eine oder zwei Schrägschenkel (16) aufweist, die in einem spitzen Winkel, insbesondere mit einem Winkel zwischen 20° und 70°, zu eine Zentralebene (14) ausgerichtet sind, wobei die Zentralebene (14) senkrecht auf einer von der Öffnung (12) aufgespannten Öffnungsebene (13) steht und vorzugsweise die Längsachse (9) der Montageschiene (1) schneidet.

11. Montageschiene nach einem oder mehreren der vorhergehenden Ansprüche,
**dadurch gekennzeichnet, dass**
die Montageschiene (1), insbesondere das Tragprofil (2), wenigstens teilweise, insbesondere vollständig, aus Metall, z. B. Eisen, Stahl oder Aluminium, und/oder aus Kunststoff besteht.

12. Bauwerk oder Komponente, z. B. Wand oder Decke, des Bauwerkes aus einem erhärtbaren Baustoff (4) mit einer in den Baustoff (4) eingebetteten Montageschiene (1),
**dadurch gekennzeichnet, dass**
die Montageschiene (1) als eine Montageschiene (1) gemäß einem oder mehrerer der Ansprüche 1 bis 11 ausgebildet ist.

## Claims

1. Mounting rail (1) designed to be embedded in a hardenable building material (4), e.g. concrete (5), comprising a support channel (2) and preferably a means (3) for fastening at least one attachment to the mounting rail (1) so that the outer face of the support channel (2) has a direct connection to the hardenable building material (4) in an embedding region (6), a support layer (8) being fastened to the outer face of the support channel (2) in the embedding region (6) so that the outer face of the support channel (2) has no direct contact with the hardenable building material (4) in some areas in the embedding region (6), **characterised in that** the support layer (8) is compressible and is formed of foam or a synthetic fabric.

2. Mounting rail according to claim 1, **characterised in that** the support layer (8) is fastened to the support channel (2) by a material bond, in particular by means of an adhesive, and/or the support layer (8) is made up of several parts.

3. Mounting rail according to claim 1 or claim 2, **characterised in that** the support layer (8) is provided on the outer face of the support channel (2) only in some areas in the embedding region (6) so that the support channel (2) has no direct contact with the hardenable building material (4) only in some areas.

4. Mounting rail according to claim 3, **characterised in that** the support layer (8) is provided only partially or completely in the direction of a longitudinal axis (9) of the mounting rail (1) and/or the support layer (8) is provided only partially or completely perpendicularly to the longitudinal axis (9) of the mounting rail (1) and/or the embedding region (6) has a connection in a direction parallel to the longitudinal axis (9) and no connection to the hardenable building material (4) and/or the embedding region (6) has a connection in a direction perpendicular to the longitudinal axis (9) and no connection to the hardenable building material (4).

5. Mounting rail according to one or more of the preceding claims, **characterised in that** the support layer (8) is arranged in a strip-like manner on the outer face of the mounting rail (1) in the embedding region (6).

6. Mounting rail according to one or more of the preceding claims, **characterised in that** the support layer (8) is formed of polystyrene foam.

7. Mounting rail according to one or more of the preceding claims, **characterised in that** the support channel (2) has a substantially C-shaped cross section and/or the means (3) for fastening attachments includes at least a bolt, screw, e.g. hook screw (18), a groove (11), a slit (10) or an interior space (17) enclosed by the support channel (2) and comprising an opening (12) in the form of a groove (11) or slit (10).

8. Mounting rail according to one or more of the preceding claims, **characterised in that** the mounting rail (1) comprises at least one, preferably a plurality of anchors (15) designed to be embedded in the hardenable building material (4) and the at least one anchor (15) is preferably fastened to the support channel (2).

9. Mounting rail according claim 8, **characterised in that** the at least one anchor (15) is aligned substantially perpendicularly to the longitudinal axis (9) of the mounting rail (1).

10. Mounting rail according to one or more of claims 7 to 9, **characterised in that** the support channel (2) comprises one or two angled legs (16) aligned at an acute angle, in particular at an angle of between 20° and 70°, relative to a central plane (14), the central plane (14) being perpendicular to an opening plane (13) spanned by the opening (12) and preferably intersecting the longitudinal axis (9) of the mounting rail (1).

11. Mounting rail according to one or more of the preceding claims, **characterised in that** the mounting rail (1), in particular the support channel (2), consists at least partially, in particular completely, of metal, e.g. iron, steel or aluminium, and/or of plastic.

12. Structure or component, e.g. wall or ceiling, of the structure consisting of a hardenable building material (4) comprising a mounting rail (1) embedded in the building material (4), **characterised in that** the mounting rail (1) is designed as a mounting rail (1) according to one or more of claims 1 to 11.

## Revendications

1. Rail de montage (1) destiné à être encastré dans un matériau de construction (4) durcissable, par exemple du béton (5), comprenant un profilé de support (2) et de préférence un moyen (3) servant à fixer au moins un élément rapporté au niveau du rail de montage (1) de sorte que le profilé de support (2) présente, côté extérieur, au niveau d'une zone d'encastrement (6), une liaison directe avec le matériau de construction (4) durcissable,
pour lequel un revêtement (8) est fixé au niveau du profilé de support (2) côté extérieur au niveau de la zone d'encastrement (6) de sorte que le profilé de support (2) ne présente côté extérieur au niveau de la zone d'encastrement (6) en partie aucun contact direct avec le matériau de construction (4) durcissable,
**caractérisé en ce que** le revêtement (8) est compressible et est formé à partir d'un matériau expansé ou d'un tissu en matière synthétique.

2. Rail de montage selon la revendication 1,
**caractérisé en ce que** le revêtement (8) est fixé au niveau du profilé de support (2) par liaison de matière, en particulier au moyen d'une colle,
et/ou
**en ce que** le revêtement (8) présente plusieurs parties.

3. Rail de montage selon la revendication 1 ou 2,
**caractérisé**
**en ce que** le revêtement (8) est réalisé uniquement en partie côté extérieur au niveau de la zone d'encastrement (6) du profilé de support (2) de sorte que le profilé de support (2) ne présente qu'en partie aucun contact direct avec le matériau de construction (4) durcissable.

4. Rail de montage selon la revendication 3,
**caractérisé**
**en ce que** le revêtement (8) est réalisé uniquement en partie ou intégralement en direction d'un axe longitudinal (9) du rail de montage (1),
et/ou
**en ce que** le revêtement (8) est réalisé uniquement en partie ou intégralement de manière perpendiculaire par rapport à l'axe longitudinal (9) du rail de montage (1),
et/ou
**en ce que** la zone d'encastrement (6) présente dans une direction de manière parallèle par rapport à l'axe longitudinal (9) une liaison ou pas avec le matériau de construction (4) durcissable,
et/ou
**en ce que** la zone d'encastrement (6) présente, dans une direction de manière perpendiculaire par rapport à l'axe longitudinal (9), une liaison ou pas avec le matériau de construction (4) durcissable.

5. Rail de montage selon l'une quelconque ou plusieurs des revendications précédentes,
**caractérisé**
**en ce que** le revêtement (8) est disposé, côté extérieur, au niveau de la zone d'encastrement (6) du rail de montage (1), de manière à présenter une forme de bande.

6. Rail de montage selon l'une quelconque ou plusieurs des revendications précédentes,
**caractérisé**
**en ce que** le revêtement (8) est formé à partir d'un styropor.

7. Rail de montage selon l'une quelconque ou plusieurs des revendications précédentes,
**caractérisé**
**en ce que** le profilé de support (2) est réalisé de manière à présenter dans la section transversale essentiellement une forme de C,
et/ou
**en ce que** le moyen (3) servant à fixer des éléments rapportés comprend au moins un boulon, une vis, par exemple une vis à crochet (18), une rainure (11), une entaille (10) ou un espace intérieur (17) entouré par le profilé de support (2) et doté d'une ouverture (12) en tant que rainure (11) ou entaille (10).

8. Rail de montage selon l'une quelconque ou plusieurs des revendications précédentes,
**caractérisé**
**en ce que** le rail de montage (1) présente au moins un moyen d'ancrage (15), de préférence plusieurs moyens d'ancrage, destinés à être encastrés dans le matériau de construction (4) durcissable, et en ce que de préférence l'au moins un moyen d'ancrage (15) est fixé au niveau du profilé de support (2).

9. Rail de montage selon la revendication 8,
**caractérisé**
**en ce que** l'au moins un moyen d'ancrage (15) est orienté essentiellement de manière perpendiculaire par rapport à l'axe longitudinal (9) du rail de montage (1).

10. Rail de montage selon l'une quelconque des revendications précédentes 7 à 9,
**caractérisé**
**en ce que** le profilé de support (2) présente une ou deux branches obliques (16), qui sont orientées par rapport à un plan central (14) selon un angle aigu, en particulier selon un angle compris entre 20° et 70°, sachant que le plan central (14) est situé de manière perpendiculaire sur un plan d'ouverture (13) couvert par l'ouverture (12) et coupe de préférence l'axe longitudinal (9) du rail de montage (1).

11. Rail de montage selon l'une quelconque ou plusieurs des revendications précédentes,
**caractérisé**
**en ce que** le rail de montage (1), en particulier le profilé de support (2), est constitué au moins en partie, en particulier intégralement, de métal, par exemple de fer, d'acier ou d'aluminium, et/ou de matière synthétique.

12. Ouvrage de construction ou composant, par exemple mur ou plafond, de l'ouvrage de construction constitué d'un matériau de construction (4) durcissable, comprenant un rail de montage (1) encastré dans le matériau de construction (4),
**caractérisé**
**en ce que** le rail de montage (1) est réalisé sous la forme d'un rail de montage (1) selon l'une quelconque ou plusieurs des revendications 1 à 11.
